# EUROPÄISCHE PATENTSCHRIFT

(11) **EP 0 080 723 B1**
(45) Veröffentlichungstag und Bekanntmachung des Hinweises auf die Patenterteilung: **14.05.1986**
(21) Anmeldenummer: 82111012.9
(22) Anmeldetag: 29.11.1982
(51) Int. Cl.: B41J 13/22, B41J 11/36

(54) **Einrichtung zum Bedrucken von Quittungsformularen oder dergleichen**
Device for imprinting receipts or the like
Dispositif d'impression pour quittances ou formulaires semblables

(30) Priorität: 30.11.1981 DE 3147415
(43) Veröffentlichungstag der Anmeldung: 08.06.1983
(73) Patentinhaber: Siemens Nixdorf Informationssysteme Aktiengesellschaft, 33102 Paderborn (DE)
(72) Erfinder: Rubey, Wolfgang, D-1000 Berlin 20 (DE); Baitz, Günter, D-1000 Berlin 27 (DE); Malke, Wolfgang, D-1000 Berlin 28 (DE); Noack, Harald, D-1000 Berlin 30 (DE)
(74) Vertreter: Schaumburg, Thoenes & Thurn

## Beschreibung

Die Erfindung betrifft eine Einrichtung der im Oberbegriff des Anspruches 1 genannten Art.

Eine derartige Einrichtung dient dazu, den zu bedruckenden Bogen aufzunehmen, ihn zeilengenau dem Druckwerk zuzuführen und ihn wieder in eine Entnahmeposition zu bringen.

Es ist bereits eine Einrichtung der gattungsgemässen Art bekannt, bei welcher der Schlitten mittels eines handbetätigten Drehknopfes bewegt wird; zum Einziehen des Schlittens muss der Drehknopf in einer Richtung, zum Ausschieben in der Gegenrichtung betätigt werden (US-PS 3 426 356). Eine derartige manuelle Handhabung ist jedoch umständlich und langsam und deshalb für viele Bereiche der modernen Datenverarbeitung nicht mehr zeitgemäss. Auch die Klemmung des Bogens wird über einen gesonderten Hebel von Hand betätigt, was die Handhabung der Einrichtung weiterhin erschwert. Auch für eine Automatisierung durch Verwendung von motorischen Antrieben für die Schlittenbewegung und die Klemmeinrichtung ist die bekannte Konstruktion weitgehend ungeeignet, weil dazu ein zwei Drehrichtungen aufweisender, äusserst genau positionierbarer Antriebsmotor sowie ein gesonderter Stellmotor für die Betätigung der Klemmung erforderlich wären, was sowohl mechanisch als auch bezüglich der Steuerung einen erheblichen Aufwand bedeuten würde.

Es ist die Aufgabe der Erfindung, eine Einrichtung der gattungsgemässen Art zu schaffen, welche einen vollautomatischen Betrieb bei einfachem Aufbau, insbesondere unter Verwendung nur eines Antriebes, ermöglicht.

Diese Aufgabe ist erfindungsgemäss durch die im Kennzeichen des Anspruches 1 enthaltenen Merkmale gelöst.

Schwingantriebe stellen sehr einfache mechanische Baugruppen dar, die es ermöglichen, die gegenläufigen Bewegungen des Schlittens mit einem in einer Drehrichtung umlaufenden Antriebsmotor zu bewerkstelligen, wie weiter hinten genauer ausgeführt wird. Ausserdem wird der Antriebsmotor auch noch dazu verwendet, die Betätigungsmittel zum Lösen der Klemmung dann zu betätigen, wenn sich der Schlitten in seiner Anfangsposition befindet, in der der Bogen eingelegt oder entnommen werden kann. Die erfindungsgemässe Konstruktion ermöglicht demnach ein vollautomatisches Klemmen, Einziehen und Ausschieben des Bogens für den Druckvorgang mit einem einzigen Antriebsmotor, welcher gleichzeitig der Antrieb für die eigentliche Druckeinrichtung sein kann, wie ebenfalls noch genauer ausgeführt wird.

In einer bevorzugten Ausgestaltung der Erfindung ist vorgesehen, dass der Schwingantrieb wenigstens ein schwingendes Zahnsegment aufweist, welches in wenigstens eine am Schlitten ausgebildete Zahnstange eingreift. Um ein Verkanten des Schlittens auszuschliessen und eine absolute Parallelführung zu gewährleisten, sind vorzugsweise zwei parallel zueinander verlaufende Zahnstangen vorgesehen, denen jeweils ein Zahnsegment zugeordnet ist. In weiterer Ausgestaltung der Erfindung ist vorgesehen, dass der Schlitten mit wenigstens einer gegen eine Anlagefläche des Schlittens anliegenden Blattfeder als Klemmung für das Formular versehen ist und dass an der Blattfeder ein Abhebestift angeordnet ist, welcher durch eine von der Zahnstangenrückseite her in den Verzahnungsbereich verlaufende Bohrung in eine Zahnlücke ragt und durch einen Zahn des Zahnsegmentes in der der Anfangsstellung des Schlittens entsprechenden Stellung im Sinne eines Abhebens der Feder verschoben wird. Wenn das Formular nach dem Druckvorgang wieder in seine Anfangsstellung ausgeschoben wird, wird auf diese Weise die Klemmung gelöst und das Formular zur Entnahme freigegeben.

Der Schwingantrieb ist erfindungsgemäss über ein Steuergetriebe mit einem in einer Drehrichtung umlaufenden Antriebsmotor gekoppelt. Das Steuergetriebe umfasst eine Kurvenscheibe mit einer geschlossenen, etwa herzkurvenförmigen Steuerkurve, wobei in die Steuerkurve ein mit einem Schwinghebel verbundener Steuerstift eingreift und der Schwinghebel auf einer Schwingachse befestigt ist, die mit dem Schwingantrieb der Vorschubeinrichtung verbunden ist. Die Steuerkurve weist erfindungsgemäss zwei getrennte Bereiche auf, nämlich einen ersten, der Einzugsbewegung des Schlittens entsprechenden Bereich sowie einen zweiten, der Ausschiebebewegung des Schlittens entsprechenden Bereich, die bei jedem Druckvorgang nacheinander durchlaufen werden. Während der Einzugsbewegung dreht sich die Kurvenscheibe kontinuierlich, bis der Schlitten seine untere, vollständige eingezogene Stellung inne hat. Die Ausschiebebewegung erfolgt dagegen diskontinuierlich von Zeile zu Zeile und zurück bis in die Anfangsstellung. Wie weiter vorne schon erwähnt wurde, drückt in dieser Stellung ein Zahn des Zahnsegmentes auf den Anhebestift und löst auf diese Weise die Klemmung, so dass das Formular entnommen und ein neues eingelegt werden kann.

Um das neue Formular wieder zu klemmen, muss der Abhebestift wieder freigegeben werden. Dazu ist erfindungsgemäss vorgesehen, dass die Schwingachse, die das Zahnsegment trägt, längsverschieblich gelagert ist und dass die Kurvenscheibe einen mit dem kurvenseitigen Ende der Schwingachse zusammenwirkenden Nocken trägt, welcher diese wenigstens zu Beginn des ersten Bereiches der Steuerkurve verschiebt derart, dass das Zahnsegment den Abhebestift der Blattfeder freigibt. Erst nach der Freigabe des Abhebestiftes erfolgt die Einzugsbewegung des Schlittens.

Das Steuergetriebe umfasst nach einem Merkmal der Erfindung eine Kupplungseinrichtung, über die das Steuergetriebe mit dem vorhandenen motorischen Antrieb der Druckeinrichtung kuppelbar ist. Auf diese Weise kann ein gesonderter Antrieb für den Schlitten entfallen. Die Kupplungseinrichtung ist vorzugsweise als Schlingfederkupplung ausgebildet. Diese ist konstruktiv sehr einfach und deshalb preiswert. Zur Betätigung der Kupplungseinrichtung dient erfindungsgemäss ein Magnetschalter oder dergleichen.

Nach einem weiteren Merkmal der Erfindung weist das Steuergetriebe ein Rastgesperre auf, wobei die Rastungen jeweils bestimmten Zeilenstellungen der Vorschubeinrichtung bzw. des Formulars entsprechen. Die Rastklinke des Rastgesperres ist ebenfalls von dem Magnetschalter betätigbar in der Weise, dass bei Einrücken der Kupplungseinrichtung die Rastklinke ausrastet. Durch Betätigung des Magnetschalters wird also gleichzeitig das Rastgesperre freigegeben und die Kupplung eingerückt, so dass das Steuergetriebe und der damit antriebsverbundene Schlitten die vorgesehene Bewegung ausführt. Durch Inaktivieren des Magnetschalters wird die Kupplung gelöst und das Steuergetriebe durch Einrasten der Rastklinke in einer der vorgesehenen Zeilenstellungen präzise abgestoppt.

Zur Steuerung des motorischen Antriebes sowie des Magnetschalters ist erfindungsgemäss eine elektronische Steuereinrichtung vorgesehen, die ihrerseits durch den Signalgeber ansteuerbar ist.

Ein Ausführungsbeispiel der Erfindung ist in der Zeichnung dargestellt und im folgenden näher beschrieben. Es zeigen:
Fig. 1 eine Explosionsdarstellung einer Druckeinrichtung mit Vorschubeinheit und Steuergetriebe;
Fig. 2 eine Seitenansicht der Vorschubeinrichtung in Richtung des Pfeiles 11 in Fig. 1;
Fig. 3 eine teilweise geschnittene Ansicht des Steuergetriebes in Richtung des Pfeiles 111 Fig. 1;
Fig. 4 das Steuergetriebe gemäss Fig. 3 in einer Seitenansicht in Richtung des Pfeiles IV in Fig.1.

Die in Fig. 1 dargestellte Druckeinrichtung hat einen im wesentlichen konventionellen Grundaufbau. Zwischen zwei seitlichen Chassiswänden 2 und 4 befindet sich die Formular-Aufnahme 6. Diese wird im vorliegenden Fall im wesentlichen von einer Rückwand 8 sowie der Schreibwalze 10 gebildet. Das Formular liegt mit der zu bedrukkenden Seite gegen die Rückwand 8, die im Bereich der Schreibwalze 10 für den Durchtritt des hier nicht näher dargestellten Druckwerkes durchbrochen ist. Zur genauen Zeilenjustierung des Formulares dient ein Anschlag 12, auf welchem das Formular aufliegt. Dieser Anschlag 12 kann über eine Rasteinrichtung 14 in seiner Höhe verstellt werden, so dass unterschiedliche Zeilenhöhen einstellbar sind. Diese Verstellung des Anschlages 12 braucht hier nicht näher beschrieben zu werden; es lässt sich jedoch erkennen, dass der Vorgang umständlich ist, da jeweils die hier nicht näher dargestellte Abdeckung der Einrichtung entfernt werden muss. Leitbleche 16 dienen zur Erleichterung der Einführung des Formulares in die Aufnahme 6. An den Seitenflächen 2 bzw. 4 können schwenkbare Anschläge 18 befestigt werden, von denen nur einer dargestellt ist. Diese umfassen jeweils um eine Achse 20 schwenkbare Führungsbleche 22, welche in einer eingeschwenkten Lage die Aufnahme 6 seitlich verschliessen, in der dargestellten Lage diese jedoch zur Aufnahme breiterer Formulare offen lassen.

Ein in Richtung des Pfeiles 24 verschiebbar gelagerter Schlitten 26 ragt mit seinem oberen Ende in den Bereich der Aufnahme 6. Eine weiter unten genauer beschriebene Klemmung erfasst das Formular, so dass sich dieses mit dem Schlitten 26 verschiebt. Der Antrieb des Schlittens 26 erfolgt über zwei an diesem ausgebildete Zahnstangen 28, 30, in welche jeweils schwingend gelagerte Zahnsegmente 32, 34 eingreifen. Diese Zahnsegmente sind auf einer Schwingachse 36 befestigt, welche in den Seitenwänden 2 und 4 drehbar gelagert und über einen Schwinghebel 38 entsprechend dem Pfeil 40 schwingend angetrieben wird. Die Schwingachse 36 ist ausserdem in Richtung des Pfeiles 42 längs verschiebbar, so dass die Zahnsegmente 32, 34 in den zugeordneten Zahnstangen 28, 30 seitlich verschoben werden, mit diesen aber stets im Eingriff bleiben. Der Antrieb des Schwinghebels 38 erfolgt über das mechanische Steuergetriebe 44, welches seinerseits über die Antriebswelle 46 mit dem Antrieb 48 in Verbindung steht.

Fig. 2 zeigt in vergrösserter Darstellung den Schlitten 26, welcher auf eine herkömmliche und deshalb nicht näher dargestellte Weise in Richtung des Pfeiles 24 verschiebbar gelagert ist. Die Gabeln 50, von denen in Fig. 2 nur eine dargestellt ist, werden auf einer Verbindungsstange 52 geführt. Der Schlitten 26 nimmt in Fig. 2 seine untere Lage ein, bei der das durch eine gestrichelte Linie dargestellte Formular 54 ganz in die Aufnahme eingezogen ist, so dass das Druckwerk 56 die oberste Zeile drucken kann (Das Formular hat Standardabmessungen, so dass das Führungsblech 22 in seine heruntergeklappte, die Aufnahme 6 seitlich verschliessende Lage geschwenkt sein kann). Beim Zurückschwenken der Zahnsegmente 32 und 34 wird der Schlitten 26 nach oben verschoben, wobei er das Formular 54 mitnimmt. Es ist gründsätzlich möglich, dass das Formular zuerst ganz in die Aufnahme eingezogen wird und beim Ausschieben zeilenweise bedruckt wird.

Der Aufbau des Steuergetriebes 44 ist aus den Figuren 3 und 4 zu erkennen. Das gesamte, zwischen zwei Stegwänden 58, 60 aufgenommene Getriebe ist mittels Abstandsbolzen 62, 64 an der Seitenwand 4 befestigt. In das mit der Antriebswelle 46 verbundene Zahnritzel 66 greift ein mit einer Kupplungswelle 68 verbundenes Zahnrad 70 ein. Auf der Kupplungswelle 68 ist eine Schlingfederkupplung 72 angeordnet, welche durch einen Magnetschalter 74 betätigbar ist. Durch die Schlingfederkupplung 72 kann die Kupplungswelle 68 mit dem Zahnrad 76 gekuppelt werden, welches seine Drehbewegung über ein Zwischenzahnrad 78 auf ein weiteres Zahnrad 80 überträgt, welches seinerseits auf der Kurvenscheibenwelle 84 befestigt ist. Die Kurvenscheibenwelle 82 trägt die Kurvenscheibe 84, die mit einer geschlossenen, etwa herzförmigen Steuerkurve 86 versehen ist. In die Steuerkurve 86 greift ein mit dem Schwinghebel 38 verbundener Steuerstift 88 ein. Wie insbesondere Fig. 4 zeigt, weist die Steuerkurve 86 einen ersten Bereich 90 auf, welcher der kontinuierlichen Einzugsbewegung des Schlittens 26 entspricht, sowie einen zweiten Bereich 92, welcher der zeilenweisen Ausschiebebewegung des Schlittens sowie des damit verbundenen Formulars entspricht. Wenn sich die Kurvenscheibe 84 in Fig. 4 in Richtung des Pfeiles 95 dreht, durchläuft der Steuerstift 88 den Bereich 92. Er nimmt dabei nacheinander, ausgehend von der Pos. a die Positionen b, c, d und e ein. Jede dieser Positionen entspricht einer Druckzeile. Position e entspricht gleichzeitig der Anfangsstellung des Schlittens, bei der das Formular entnommen und ein neues eingelegt werden kann. Beim Weiterdrehen der Kurvenscheibe 84 in der gleichen Drehrichtung durchläuft der Steuerstift den Bereich 90, wobei der Schwinghebel 38 wieder in die Pos. a zurückgeschwenkt, das Formular also vollständig eingezogen wird.

Um eine genaue Zeilenpositionierung der Kurvenscheibe 84 sowie des damit verbundenen Schlittens 26 zu gewährleisten, ist ein Klinkengesperre 94 vorgesehen. Auf einem mit dem angetriebenen Teil der Schlingfederkupplung 72 verbundenen Teil 96 ist eine Sperrverzahnung 98 ausgebildet, in die eine Sperrklinke 100 eingreifen kann. Die Sperrklinke 100 ist über einen Hebel 102 um eine Achse 104 drehbar gelagert und wird durch eine Feder 106, welche auf einen mit dem Hebel 102 in Verbindung stehenden Hebel 108 wirkt, in eingerasteter Stellung gehalten (Fig. 4). Die Sperrklinke 100 kann durch den Magnetschalter 74 entgegen der Kraft der Feder 106 ausgerastet werden, so dass das Teil 96 eine Drehbewegung ausführen kann. Die Schlingfederkupplung 72 sowie die Sperrklinke 100 werden gleichzeitig durch den Magnetschalter 74 betätigt derart, dass beim Einkuppeln die Sperrklinke ausgerastet wird. Die Schlingfederkupplung hat eine 4x90° Rastteilung; ein Weiterschalten um 90° entspricht jeweils einer Bewegung des Schwinghebels 38 von einer Position (a, b usw.) zur nächsten, so dass nach einem Umlauf des Teils 96 die Positionen von a bis e durchlaufen werden. Zum Einziehen des Schlittens ist entsprechend eine weitere 90°-Schaltbewegung des Teils 96 erforderlich.

Wie insbesondere Fig. 3 zeigt, ist auf der der Schwingachse 36 zugewandten Seite der Kurvenscheibe 84 ein Nocken 110 angeordnet, welcher mit dem Ende der Schwingachse 36 bzw. dem darauf befestigten, kuppenförmigen ausgebildeten Schwinghebel 38 zusammenwirkt. Dadurch wird die Schwingachse 36 jeweils dann, wenn der Steuerstift 88 den in Fig. 4 mit a bezeichneten Bereich durchläuft, gegen die Kraft der Druckfeder 112 verschoben. Der Bereich a zeichnet sich dadurch aus, dass hier die Steuerkurve konzentrisch zur Kurvenscheibenachse 82 verläuft, so dass der Schwinghebel 38 keine Bewegung macht, sondern in seiner der Pos. e entsprechenden Lage verbleibt. Wie aus Fig. 2 zu erkennen ist, ist am Schlitten 26 eine durch oder mehrere gekröpfte Blattfedern 114 gebildete Klemmung angeordnet. Diese liegen federnd gegen den Schlitten an und dienen zum Festhalten des Formulars 54. Auf jeder Blattfeder ist ein Abhebestift 116 befestigt, welcher durch eine durch die Zahnstangen 28, 30 verlaufende Bohrung bis in eine Zahnlücke 118 ragt. Wenn die Zahnsegmente 32, 34 den Schlitten 26 aus der in Fig. 2 dargestellten unteren Lage nach oben verschieben, gelangt jeweils ein Zahn der Zahnsegmente in die entsprechende Zahnlücke 118 und drückt den Abhebestift 116 nach unten, so dass die Blattfedern 114 in die gestrichelt dargestellte, abgehobene Lage verschoben werden. In dieser Lage ist die Klemmung freigegeben, so dass ein Formular 54 entnommen oder eingelegt werden kann. Durch die anschliessende, vorne beschriebene Verschiebebewegung der Schwingachse 36 werden die Zahnsegmente so weit seitlich verschoben, dass sie die Abhebestifte 116 freigeben und die Blattfedern 114 infolge ihrer eigenen Federkraft wieder ihre Klemmstellung einnehmen, so dass das Formular 54 festgehalten wird. Bei dieser Verschiebebewegung der Zahnsegmente 32, 34 macht der Schlitten 26 noch keine Bewegung, da der Steuerstift 88 den konzentrischen Steuerkurvenbereich a durchläuft, wie vorne beschrieben wurde. Am Ende des Bereiches a gelangt der Nocken 110 wieder ausser Eingriff mit dem Schwinghebel 38, die Schwingachse 36 sowie die darauf angeordneten Zahnsegmente 32, 34 nehmen unter der Wirkung der Druckfeder 112 wieder ihre normale Lage ein. Beim Weiterdrehen der Kurvenscheibe 84 durchläuft der Steuerstift 88 dann den an den Bereich a anschliessenden Bereich 90 der Steuerkurve, so dass der Schwinghebel 38 in Fig. 4 nach rechts schwingt und der Schlitten 26 seine Einzugsbewegung von der Pos. e in die Pos. a durchführt. Anschliessend erfolgt wiederum die dem Bereich 92 der Steuerkurve 86 entsprechende, zeilenweise Ausschiebebewegung des Schlittens mit einem Lösen der Klemmung am Ende dieser Bewegung, wie weiter oben beschrieben, so dass die Einrichtung für eine weitere Druckfolge bereit ist.

Die Steuerung der gesamten Einrichtung erfolgt in der Weise, dass ein Signalgeber 120, beispielsweise ein mechanischer Fühler oder eine Lichtschranke, meldet, dass ein Formular eingelegt wurde, und ein entsprechendes Startsignal abgibt. Eine elektronische Steuereinrichtung 122 steuert den Druckzyklus durch mehrmalige Bestromung des Antriebes 48 sowie des Magnetschalters 74, der seinerseits die Schlingfederkupplung 72 sowie das Klinkengesperre 94 betätigt. Wie Fig. 1 zeigt, kann der Signalgeber 120 an einem der Leitbleche 16 angeordnet und z.B. als Lichtschranke ausgebildet sein.

## Patentansprüche

1. Einrichtung zum Transportieren eines zu bedruckenden Bogens (54) in einem Drucker, mit einem für die Aufnahme des Bogens ausgebildeten Schlitten (26), welcher senkrecht zur Zeilenrichtung zwischen einer Anfangsposition zum Einlegen und Entnehmen des Bogens und einer eingefahrenen Endposition verschiebbar ist, mit einer Antriebseinrichtung für den Schlitten und mit einer am Schlitten angeordneten lösbaren Klemmeinrichtung (114) zum Festklemmen des Bogens, dadurch gekennzeichnet, dass der Schlitten (26) mit einem in seiner Verschieberichtung hin- und herschwingend ausgebildeten, mit einem Antriebsmotor (48) gekoppelten Schwingantrieb (38, 36, 32, 34) verbunden ist, und dass die Klemmeinrichtung (114) mit Mitteln (116) zum Lösen derselben versehen ist, welche durch in der Anfangsposition des Schlittens (26) mit diesen in Eingriff gelangende, durch den Antriebsmotor (48) angetriebene Betätigungsmittel (32) betätigt werden.

2. Einrichtung nach Anspruch 1, dadurch gekennzeichnet, dass die der Einzugsbewegung des Schlittens (26) entsprechende Bewegung des Schwingantriebes kontinuierlich, die der Ausschiebebewegung entsprechende Bewegung des Schwingantriebes in Zeilenstufen erfolgt.

3. Einrichtung nach Anspruch 2, dadurch gekennzeichnet, dass der Schwingantrieb wenigstens ein schwingendes Zahnsegment (32, 34) aufweist, welches in wenigstens eine am Schlitten (26) ausgebildete Zahnstange (28, 30) eingreift.

4. Einrichtung nach einem der Ansprüche 2 oder 3, dadurch gekennzeichnet, dass der Schlitten (26) mit wenigstens einer gegen eine Anlagefläche des Schlittens anliegende Blattfeder (114) als Klemmung für das Formular (54) versehen ist und dass an der Blattfeder (114) ein Abhebestift (116) angeordnet ist, welcher durch eine von der Zahnstangenrückseite her in den Verzahnungsbereich verlaufende Bohrung in eine Zahnlücke (118) ragt und durch einen Zahn des Zahnsegmentes (32, 34) in der der Anfangsstellung des Schlittens (26) entsprechenden Stellung im Sinne eines Abhebens der Blattfeder (114) verschoben wird.

5. Einrichtung nach einem der Ansprüche 2 bis 4, dadurch gekennzeichnet, dass der Schwingantrieb (38, 36, 42, 34) über ein Steuergetriebe (44) mit einem in einer Drehrichtung umlaufenden Antriebsmotor (48) gekoppelt ist, wobei das Steuergetriebe (44) eine Kurvenscheibe (84) mit einer geschlossenen, etwa herzkurvenförmigen Steuerkurve (86) umfasst, dass in die Steuerkurve (86) ein mit einem Schwinghebel (38) verbundener Steuerstift (88) eingreift und dass der Schwinghebel (38) auf einer Schwingachse (36) befestigt ist, welche auch das oder die Zahnsegmente (32, 34) trägt.

6. Einrichtung nach Anspruch 5, dadurch gekennzeichnet, dass die Steuerkurve (86) einen ersten, einer kontinuierlichen Einzugsbewegung des Schlittens (26) entsprechenden Bereich (90) sowie einen zweiten, einer Ausschiebebewegung des Schlittens (26) entsprechenden Bereich (92) aufweist.

7. Einrichtung nach Anspruch 6, dadurch gekennzeichnet, dass die Schwingachse (36) längsverschiebbar gelagert ist und dass die Kurvenscheibe (84) einen mit dem kurvenscheibenseitigen Ende der Schwingachse (36) zusammenwirkenden Nocken (110) trägt, welcher diese zu Beginn des ersten Bereiches (90) der Steuerkurve bei stillstehendem Schlitten (26) verschiebt, derart, dass das oder die Zahnsegmente (32, 34) den Abhebestift (116) jeder Blattfeder (114) freigeben.

8. Einrichtung nach einem der Ansprüche 1 bis 7, dadurch gekennzeichnet, dass das Steuergetriebe (44) eine Kupplungseinrichtung, vorzugsweise eine Schlingfederkupplung umfasst, über die das Steuergetriebe (44) mit dem motorischen Antrieb (48) der Druckeinrichtung kuppelbar ist.

9. Einrichtung nach Anspruch 8, dadurch gekennzeichnet, dass das Steuergetriebe (44) einen Magnetschalter (74) oder dergleichen zur Betätigung der Kupplungseinrichtung (72) aufweist.

10. Einrichtung nach einem der Ansprüche 8 oder 9, dadurch gekennzeichnet, dass das Steuergetriebe (44) ein Klinkengesperre (94) aufweist, wobei die Rastungen jeweils bestimmten Zeilenstellungen des Schlittens (26) bzw. des Bogens (54) entsprechen, und dass die Sperrklinke (100) ebenfalls von dem Magnetschalter (74) betätigbar ist, derart, dass bei Einrücken der Kupplungseinrichtung (72) die Sperrklinke (100) ausrastet.

11. Einrichtung nach einem der Ansprüche 1 bis 10, dadurch gekennzeichnet, dass eine durch den Signalgeber (120) angesteuerte elektronische Steuereinrichtung (122) zur Steuerung des motorischen Antriebes (48) sowie des Magnetschalters (74) des Steuergetriebes (44) vorgesehen ist.

## Claims

1. A device for transporting in a printer sheet-like material (54) to be printed, said device comprising:
a carriage (26) adapted to receive the sheet-like material, said carriage being displaceable vertical to the printing lines between an initial position for feeding and removing of the sheet-like material and a retracted terminal position;
a driving device for said carriage; and
a releasable clamping device (114) arranged on said carriage for securelyclamping said sheet-like material;
characterized in that said carriage (26) is connected with a swing drive means (38, 36, 32, 34) oscillating in the carriage displacement direction and being coupled with a drive motor (48), and that said clamping device (114) is provided with means (116) for releasing said clamping device, said means (116) being actuated by actuating means (32), said actuating means engaging said carriage (26) in the initial position thereof and being driven by said drive motor (48).

2. A device as set forth in claim 1, characterized in that the swing drive means motion corresponding to the draw-in motion of said carriage (26) is a continuous one and that the swing drive means motion corresponding to the push-out motion is a line-by-line motion.

3. A device as set forth in claim 2, characterized in that said swing drive means includes at least one oscillating toothed segment (32, 34) engaging at least one rack (28, 30) formed on said carriage (26).

4. A device as set forth in any of claims 2 or 3, characterized in that said carriage (26) is provided with at least one leaf spring (114) resting against a contact face of said carriage for clamping said sheet-like matieral (54), and that said leaf spring (114) has a lifting pin (116) extending into a tooth space (118) through a bore which extends from the rear side of the racks into the toothed region, and said lifting pin being displaced by a tooth of said toothed segment (32, 34) at the position corresponding to the initial position of said carriage in the sense of a lifting of said leaf spring (114).

5. A device as set forth in any of claims 2 to 4, characterized in that said swing drive means (38, 36, 42, 34) is coupled through a control gear means (44) with a drive motor (48) rotating in one direction of rotation, said control gear means (44) including a cam disk (84) which is provided with a closed, approximately heart-shaped cam curve (86), that said cam curve (86) is engaged by a control pin (88) being connected with a rocking lever (38), and that said rocking lever (38) is fastened to a swinging shaft (36) which carries also said toothed segment or toothed segments (32, 34).

6. A device as set forth in claim 5, characterized in that said cam curve (86) includes a first region (90) corresponding to a continuous draw-in motion of said carriage (26) and a second region (92) corresponding to a push-out motion of said carriage (26).

7. A device as set forth in claim 6, characterized in that said swinging shaft (36) is supported for lengthwise displacement, and that said cam disk (84) has a cam (110) cooperating with that end of said swinging shaft (36) facing said cam disk, said cam displacing said swinging shaft at the beginning of said first region (90) of said cam curve when said carriage is at a standstill such that said toothed segment or toothed segments (32, 34) release said lifting pin (116) of each leaf spring (114).

8. A device as set forth in any of claims 1 to 7, characterized in that said control gear means (44) comprises a clutch device, preferably a wrap- around spring clutch by means of which said control gear means (44) can be coupled with said drive motor (48) of the printing device.

9. A device as set forth in claim 8, characterized in that said control gear means (44) includes a magnetic switch (74) or the like for actuating said clutch device (72).

10. A device as set forth in any of claims 8 or 9, characterized in that said control gear means (44) includes a ratchet (94) with catches each corresponding to determined printing line positions of the carriage (26) or the sheet-like material (54), respectively, and that the pawl (100) is also actuatable by said magnetic switch (74) such that said pawl (100) gets out of engagement when said clutch device (72) is engaged.

11. A device as set forth in any of claims 1 to 10, characterized in that an electronic control device (122) activated by a signal generator (120) for controlling said drive motor (48) and said magnetic switch (74) of said control gear means (44) is provided.

## Revendications

1. Dispositif pour le transport d'une feuille (54) à imprimer dans une imprimante, avec un chariot (26) conformé pour le logement de la feuille, ledit chariot étant déplaçable perpendiculairement à la direction des lignes entre une position de début pour la mise en place et l'extraction de la feuille et une position finale rentrée, avec un dispositif d'entraînement pour le chariot et avec un dispositif de serrage (114) amovible arrangé sur le chariot pour tenir la feuille bien serrée, caractérisé en ce que le chariot (26) est relié à un mécanisme oscillant (38, 36, 32, 34) se balançant d'avant en arrière dans sa direction de déplacement et couplé à un moteur d'entraînement (48), et en ce que le dispositif de serrage (114) est muni de moyens (116) pour le relâcher, qui sont actionnés par des moyens de manoeuvre (32) entraînés par le moteur d'entraînement (48) et venant en prise avec ces moyens (116) dans la position de départ de celui-ci.

2. Dispositif selon la revendication 1, caractérisé en ce que le mouvement du bras oscillant correspondant au mouvement de retrait du chariot (26) est continu et que le mouvement du mécanisme oscillant correspondant au mouvement d'extraction se fait ligne par ligne.

3. Dispositif selon la revendication 2, caractérisé en ce que le mécanisme oscillant présente au moins un segment denté (32, 34) oscillant, lequel engrène dans au moins une crémaillère (28, 30) disposée sur le chariot (26).

4. Dispositif selon l'une des revendications 2 et 3, caractérisé en ce que le chariot (26) est muni d'au moins un ressort à lames (114) s'appuyant contre une surface d'appui du chariot, et qui sert de dispositif de serrage pour le formulaire (54) et en ce qu'une cheville de soulèvement (116) est disposée sur le ressort à lames, laquelle cheville traverse un trou s'étendant de la face postérieure de la crémaillère à la zone dentée et fait saillie dans un entredent et est déportée par une dent du segment denté (32, 34) dans la position correspondant à la position de départ du chariot dans le sens du soulèvement du ressort à lames (114).

5. Dispositif selon l'une des revendications 2 à 4, caractérisé en ce que le bras oscillant (38, 36, 42, 34) est couplé avec un moteur d'entraînement (48) tournant dans un sens de rotation par l'intermédiaire d'un mécanisme de pilotage (44), ce mécanisme de pilotage (44) comprenant une came (84) à courbe directrice (86) fermée, approximativement en forme de coeur, en ce qu'une cheville de commande reliée à un levier oscillant (38) engrène dans la courbe directrice (86) et en ce quele levier oscillant (38) est fixé sur un axe oscillant (36), lequel porte aussi le ou les segments dentés (32,34).

6. Dispositif selon la revendication 5, caractérisé en ce que la courbe directrice (86) présente une première région (90) correspondant à un mouvement continu de retrait du chariot (26) ainsi qu'une deuxième région (92) correspondant à un mouvement d'extraction du chariot (26).

7. Dispositif selon la revendication 6, caractérisé en ce que l'axe oscillant (36) est monté de façon à coulisser longitudinalement et que la came (84) porte un bossage (110) coopérant avec l'extrémité de l'axe de rotation (36) tournée vers la came, lequel bossage déplace cet axe au début de la première région (90) de la courbe directrice, le chariot (26) étant immobile, de telle manière que le ou les segments dentés (32, 34) libèrent la cheville (116) de chaque ressort à lames (114).

8. Dispositif selon l'une des revendications 1 à 7, caractérisé en ce que le mécanisme de pilotage (44) comprend un dispositif d'accouplement, préférentiellement un accouplement par ressort enroulé, par lequel le mécanisme de pilotage (44) peut être accouplé avec l'entraînement motorisé (48) du dispositif d'impression.

9. Dispositif selon la revendication 8, caractérisé en ce que le mécanisme de pilotage (44) présente un commutateur magnétique ou analogue pour manoeuvrer le dispositif d'accouplement (72).

10. Dispositif selon l'une des revendications 8 et 9, caractérisé en ce que le mécanisme de pilotage (44) présente un verrouillage à cliquet (94), chaque cran correspondant à une position du chariot (26) et de la feuille (54) sur une ligne déterminée et en ce que le cliquet d'arrêt (100) est également manoeuvrable par le commutateur magnétique (74), de telle manière que, au moment de la mise en prise du dispositif d'accouplement (72), le cliquet d'arrêt (100) se décliquète.

11. Dispositif selon l'une des revendications 1 à 10, caractérisé en ce qu'est prévu un dispositif électronique de commande (122) excité par transmetteur de signaux (120) pour la commande de l'entraînement motorisé (48) ainsi que du commutateur magnétique (74) du mécanisme de pilotage (44).
